# FASCICULE DE BREVET EUROPEEN

(11) **EP 1 794 358 B1**
(45) Date de publication et mention de la délivrance du brevet: **10.12.2008**
(21) Numéro de dépôt: 05744238.6
(22) Date de dépôt: 25.03.2005
(51) Int. Cl.: D03C 5/02

(54) **MECANIQUE D' ARMURE A CAMES, METIER A TISSER EQUIPE D'UNE TELLE MECANIQUE ET PROCEDE D'ASSEMBLAGE D'UNE TELLE MECANIQUE**
EXZENTERBETÄTIGTE HARNISCHEINZUGMECHANIK, DAMIT AUSGERÜSTETE WEBMASCHINE, VERFAHREN ZUM ZUSAMMENBAU DER GENANNTEN MECHANIK
CAM HARNESS MOUNTING MECHANISM, WEAVING MACHINE FITTED THEREWITH, METHOD FOR ASSEMBLING SAID MECHANISM

(30) Priorité: 29.03.2004 FR 0403217
(43) Date de publication de la demande: 13.06.2007
(73) Titulaire: STÄUBLI FAVERGES, 74210 Faverges (FR)
(72) Inventeur: PAGES, Jean-Pierre, F-74210 Faverges (FR)
(74) Mandataire: Myon, Gérard Jean-Pierre
(86) Numéro de dépôt international: PCT/FR2005/000730
(87) Numéro de publication internationale: WO 2005/098108

(56) Documents cités:
- FR-A- 860 225
- US-A- 2 637 348
- US-A- 3 603 351

## Description

L'invention a trait à une mécanique d'armure à cames pour métier à tisser ainsi qu'à un métier à tisser équipé d'une telle mécanique et à un procédé d'assemblage d'une telle mécanique.

Dans le domaine des métiers à tisser, on connaît des mécaniques d'armure à cames qui comprennent une série de leviers oscillants en nombre égal à celui des cadres de lisses à monter sur le métier, chaque levier oscillant étant prévu pour être attelé à l'un des cadres et équipé de deux galets qui coopèrent avec les deux pistes d'une came complémentaire entraînée en rotation par un arbre commun. Lors de la fabrication initiale de la mécanique ou lors de la modification de l'armure, les cames, qui sont en général en nombre compris entre quatre et douze, doivent être montées sur leur arbre d'entraînement. Ce montage doit être effectué avec une grande précision afin d'éviter ou de limiter dans une très large mesure les jeux entre les pistes conjuguées des cames et les galets suiveurs. Une telle mécanique d'armure à cames est connue de FR 860 225 A.

Dans certaines mécaniques connues, le bâti de la mécanique définit deux demi paliers sur lesquels sont rapportés des colliers ou brides formant l'autre moitié des paliers après que l'arbre commun équipé des cames ait été mis en place sur les demi paliers formés par le bâti. Cette technique induit des imprécisions dans le positionnement de l'arbre par rapport au bâti, de sorte que la valeur de l'entraxe entre l'axe de l'arbre des cames et l'axe d'articulation des leviers oscillants ne peut pas être garantie avec prévision, de même que le parallélisme de ces axes.

Pour obtenir un bon positionnement des axes géométriques principaux de la mécanique, il est connu d'utiliser des bâtis dans lesquels sont définis deux orifices de support de l'arbre commun des cames, avec interposition de paliers. Dans ce cas, il est connu de monter les différentes cames sur un fourreau ou « canon », à l'extérieur de la mécanique puis de disposer le canon équipé des cames bloquées en rotation et indexées angulairement entre les deux parties du bâti dans lesquelles sont définis les orifices monobloc, puis d'introduire l'arbre d'entraînement à travers l'un de ces orifices, à travers le fourreau puis à travers le second orifice. Cette technique nécessite la manipulation de pièces lourdes et encombrantes lors de la mise en place du canon dans le bâti de la mécanique. Le montage des cames sur le canon doit avoir lieu à l'extérieur de la machine, sur un établi, ce qui nécessite des moyens de transport et engendre une perte de temps.

C'est à ces inconvénients qu'entend plus particulièrement remédier l'invention en proposant une mécanique d'armure dans laquelle le montage et le démontage des cames peuvent être réalisés sur la machine elle même, sans perte de temps, sans faire appel à des outillages spécifiques et sans nuire à la précision du positionnement de leur arbre commun d'entraînement par rapport au bâti de la mécanique et aux leviers oscillants coopérants avec ces cames.

Dans cet esprit, l'invention concerne une mécanique d'armure à cames pour métier à tisser, cette mécanique comprenant plusieurs cames montées sur un arbre d'entraînement commun et pourvue de pistes de roulement de galets suiveurs eux-mêmes montés sur des leviers oscillants, cet arbre d'entraînement étant supporté au moyen de deux orifices ménagés dans deux parties monobloc du bâti de la mécanique et dont l'un est traversé par cet arbre. Cette mécanique est caractérisée en ce que l'arbre précité s'étend, à partir du premier orifice et en direction du second orifice, sur une longueur inférieure à la distance entre ces orifices, alors que des moyens amovibles formant prolongateur et support relient l'extrémité de cet arbre située entre ces orifices au second orifice et alors que la différence entre la distance entre les orifices et la longueur sur laquelle s'étend l'arbre entre ces orifices est supérieure à la largeur d'une came.

Grâce à l'invention, un espace est créé entre l'extrémité de l'arbre et la partie du bâti dans laquelle est ménagé le second orifice, ce qui permet d'utiliser cet espace, avant mise en place des moyens formant prolongateurs ou après retrait de ceux-ci, pour mettre en place les cames sur l'arbre déjà installé dans le bâti. Les cames sont mises en place individuellement sur leur arbre d'entraînement, de sorte qu'il n'est pas nécessaire d'utiliser un canon, chaque came ayant une masse et un encombrement compatible avec une manipulation aisée.

Selon des aspects avantageux mais non obligatoires, une mécanique d'armure peut incorporer une ou plusieurs des caractéristiques suivantes prises dans toutes combinaisons techniquement admissibles :
- Les moyens formant prolongateur et support portent ou forment un palier de support de l'extrémité de l'arbre situé entre les deux orifices
- Les moyens formant prolongateur et support comprennent un embout apte à être rapporté sur l'extrémité de l'arbre et à exercer sur les cames montées sur cet arbre un effort axial de blocage en rotation des cames par adhérence. Cet embout est avantageusement solidaire en rotation de l'extrémité de l'arbre. Il peut s'étendre axialement jusqu'au niveau du second orifice du bâti dans lequel il inséré, avec interposition d'un palier.
- Les moyens formant prolongateur et support comprennent un manchon monté de façon amovible dans le second orifice et qui s'étend en direction de l'extrémité de l'arbre. Ce manchon s'étend avantageusement jusqu'au niveau de cette extrémité qu'il entoure, avec interposition d'un palier. Lorsqu'un embout est prévu, le manchon peut s'étendre axialement jusqu'au niveau de cet embout, avec interposition d'un palier.

L'invention concerne également un métier à tisser équipé d'une mécanique d'armure telle que précédemment décrite. Un tel métier est plus économique, plus facile à configurer et plus fiable que les métiers connus.

L'invention concerne également un procédé d'assemblage d'une mécanique d'armure telle que précédemment décrite et, plus spécifiquement, un procédé qui comprend des étapes consistant à :
- mettre en place l'arbre commun d'entraînement des cames dans le bâti de la mécanique ;
- déplacer au moins une came, selon une direction globalement perpendiculaire à un axe Longitudinal de l'arbre et dans un volume défini entre l'extrémité libre de cet arbre et une partie monobloc du bâti, jusqu'à aligner sensiblement un alésage central de cette came avec cet arbre ;
- déplacer alors cette came selon une direction globalement parallèle à l'axe longitudinal de l'arbre et dans un sens dirigé à l'opposé de la partie précitée du bâti, jusqu'à entourer l'arbre avec cette came et
- installer de façon amovible des moyens formant prolongateur et support et reliant cette extrémité à un orifice ménagé dans la partie précitée du bâti.

L'invention sera mieux comprise et d'autres avantages de celle-ci apparaîtront plus clairement à la lumière de la description qui va suivre de deux modes de réalisation d'une mécanique d'armure, d'un métier à tisser et d'un procédé conformes à son principe, donnée uniquement à titre d'exemple et faite en se référant aux dessins annexés dans lesquels :
- la figure 1 est une représentation schématique partielle de principe d'un métier à tisser conforme à l'invention, une partie de la mécanique étant arrachée pour la clarté du dessin ;
- la figure 2 est une coupe à plus grande échelle selon la ligne II-II à la figure 1 ;
- la figure 3 est une coupe analogue à la figure 2, alors que la mécanique est en cours d'assemblage et
- la figure 4 est une représentation schématique de principe, en coupe partielle dans un plan analogue à celui de la figure 2, d'une mécanique conforme à un second mode de réalisation de l'invention.

Le métier à tisser M représenté à la figure 1 comprend plusieurs cadres de lisses dont un seul est visible sur cette figure avec la référence 1. Les différents cadres du métier M sont animés d'un mouvement d'oscillations verticales représenté par la double flèche F₁ et imprimé par une mécanique à cames 10 dont les leviers de sortie 11 attaquent respectivement des bielles 12 associées à des leviers coudés 13 et reliés entre eux et aux cadres par des bielles 14.

Les leviers 11 sont prévus en nombre équivalent au nombre de cadres de lisses 1 et montés pivotants, comme représenté par la double flèche F₂, autour de l'axe longitudinal X₁₅ d'un arbre commun 15 soutenu par Le bâti 16 de la mécanique 10. La mécanique 10 comprend également plusieurs cames complémentaires 18 définissant chacune deux pistes 18A et 18B sur lesquelles viennent respectivement en appui des galets 19A et 19B portés par les leviers 11.

Les cames 18 sont montées sur un arbre commun 20 qui est supporté par le bâti 16 et dont une première extrémité 20A porte une roue 21 à denture conique destinée à coopérer avec un pignon 22 à denture conique et formant un réducteur permettant l'entraînement de l'arbre 20 autour de son axe longitudinal X₂₀.

Pour supporter l'arbre 20 et les cames 18, le bâti 16 est percé de deux orifices 16A et 16B à section circulaire et dont les axes centraux respectifs sont globalement alignés entre eux et avec l'axe X₂₀ lorsque l'arbre 20 est en place dans le bâti 16. Les orifices 16A et 16B sont respectivement formés dans une nervure intermédiaire 16C et dans un côté 16D du bâti 16 qui sont monoblocs.

Un palier 23 est disposé dans l'orifice 16A et permet de supporter l'arbre 20 qui s'étend de part et d'autre de la nervure 16C. A partir de l'orifice 16A, l'arbre 20 s'étend en direction de l'orifice 16B sur une longueur L₂₀ qui est strictement inférieure à la distance D₁₆ entre les orifices 16A et 16B, c'est-à-dire la distance entre les faces en regard des parties 16C et 16D du bâti 16. Il est ainsi créé un espace E représenté en grisé à la figure 3 de largeur l_{E} égale à la différence de la distance D₁₆ et de la longueur L₂₀.

L'espace E peut être utilisé pour mettre en place les cames 18 sur l'arbre 20 dans la mesure où la largeur l_{E} est supérieur à la largeur l₁₈ des cames 18. En effet, comme représenté à la figure 3, une came 18 peut être insérée dans l'espace E dans le sens de la flèche F₃, c'est-à-dire selon une direction globalement perpendiculaire à l'axe X₂₀, cette came 18 étant insérée entre le côté 16D du bâti 16 et l'extrémité libre 20B de l'arbre 20. Lorsque l'alésage central 18C de la came 18 est globalement aligné avec l'axe X₂₀, il est possible de déplacer cette came dans le sens de la flèche F₄ à la figure 3, c'est-à-dire en direction de la nervure 16C, pour que cette came vienne entourer l'extrémité 20B de l'arbre 20. On peut alors orienter angulairement la came 20 pour aligner un perçage axial de celle-ci prévu à cet effet avec une tige d'indexation angulaire 24 précédemment mise en place dans les orifices correspondants alignés des cames déjà installées sur l'arbre 20.

Lorsque toutes les cames prévues pour la mécanique 10 ont été installées sur l'arbre 20 comme indiqué ci-dessus, on relie l'extrémité 20B de l'arbre 20 au côté 16D du bâti 16 au moyen d'un embout 40 et d'un manchon 50 solidarisés respectivement avec l'arbre 20 et avec le côté 16D. L'embout 40 est destiné à prolonger l'arbre 20 en direction de l'orifice 16B et il est pourvu d'une rainure 40C destinée à coopérer avec un tenon 20C prévu sur l'extrémité 20B de l'arbre 20, ce qui permet de solidariser en rotation les éléments 20 et 40 et de sécuriser ainsi l'entraînement angulaire de l'embout 40 par l'arbre 20.

L'embout 40 comprend une jupe 40D destinée à entourer l'extrémité 20B de l'arbre 20 et à venir en appui sur la came 18 la plus proche de cette extrémité 8 en exerçant ainsi sur l'empilement de cames 18 un effort représenté par les flèches F₅ et dirigé vers une bague 25 montée sur l'arbre 20 et formant un épaulement. Cet effort permet un blocage en rotation des cames par adhérence.

L'embout 40 est immobilisé sur l'arbre 20 au moyen de vis 41 reçues dans des perçages 40E de l'embout 40 et dans des taraudages 20E de l'arbre 20. Ainsi, par le serrage des vis 41, on exerce l'effort F₅ qui permet de solidariser en rotation, par adhérence, les cames 18 à l'arbre 20.

Le manchon 50 est immobilisé sur le côté 16D du bâti 16 au moyen de quatre vis 51 dont deux sont visibles à la figure 2 et qui pénétrent dans des taraudages situés radialement à l'extérieur de l'orifice 16B. Ce manchon 50 comprend un rebord 50A d'appui sur la face externe du côté 16D et se prolonge en direction de la nervure 16C en venant entourer l'embout 40 et l'extrémité 20B de l'arbre 20. Une série de rouleaux 60 est interposée entre la surface radiale externe 40F de l'embout 40 et la surface radiale interne 50F du manchon 50, ce qui permet de créer un palier de support de l'extrémité 20D. Des pattes 50G immobilisées sur le manchon 50 par des vis 50J permettent de maintenir en position les rouleaux 60.

Un bouchon 50K est monté de façon amovible dans l'ouverture centrale du manchon 50 et permet de masquer l'embout 40 et les vis 41.

Ainsi, les éléments 40 à 60 permettent de prolonger l'arbre 20, de telle sorte que son extrémité est supportée par le côté 16D au niveau de l'orifice 16B.

On comprend que le palier formé des rouleaux 60 n'est pas nécessairement disposé au niveau de la jupe 40D de l'embout 40 et pourrait être ménagé dans n'importe quel endroit de la longueur de l'embout 40.

Lorsqu'il convient de démonter la mécanique à cames, notamment pour procéder à l'échange de certaines cames, il suffit de retirer le bouchon 50K, puis de desserrer les vis 51 et 41 pour retirer les éléments 40 et 50 afin de ménager à nouveau l'espace E par lequel les cames 18 peuvent être retirées selon un mouvement inverse à celui décrit ci-dessus, puis de nouvelles cames peuvent être mises en place.

Dans le second mode de réalisation de l'invention représenté à la figure 4, l'embout 40 prolongeant l'arbre 20 s'étend jusqu'à l'intérieur de l'alésage 16B où il est reçu avec interposition d'un palier formé de rouleaux 60. Des vis 41 permettent de solidariser l'embout 40 à l'extrémité 20B de l'arbre 20, cet embout étant associé à une rondelle 70 permettant d'exercer sur les cames 18 un effort axial F₅ de solidarisation en rotation par adhérence.

Un bouchon 50K permet d'isoler l'embout 40 et les vis 41 de l'extérieur.

Dans le deuxième mode de réalisation, un espace E est également ménagé grâce auquel les cames 18 peuvent être mises en place et retirées en fonction des besoins.

Les caractéristiques des différents modes de réalisation décrits peuvent être combinées dans le cadre de la présente invention.

## Revendications

1. Mécanique d'armure à cames pour métier à tisser, ladite mécanique comprenant plusieurs cames montées sur un arbre d'entraînement commun et pourvues de pistes de roulement de galets suiveurs eux-mêmes montés sur des leviers oscillants, ledit arbre d'entraînement étant supporté au moyen de deux orifices ménagés dans deux parties monobloc du bâti de la mécanique et dont l'un est traversé par ledit arbre, **caractérisé en ce que** ledit arbre (20) s'étend, à partir dudit premier orifice (16A) et en direction du second orifice (16B), sur une longueur (L₂₀) inférieure à la distance (D₁₆) entre lesdits orifices, alors que des moyens amovibles (40, 50) formant prolongateur et support relient l'extrémité (20B) dudit arbre située entre lesdits orifices au second orifice et que la différence (l_{E}) entre la distance (D₁₆) entre lesdits orifices et la longueur (L₂₀) sur laquelle s'étend ledit arbre entre lesdits orifices est supérieure à la largeur (l₁₈) d'une came (18).

2. Mécanique selon la revendication 1, **caractérisée en ce que** lesdits moyens (40, 50) formant prolongateur et support portent ou forment un palier (60) de support de ladite extrémité (20B) dudit arbre (20).

3. Mécanique selon l'une des revendications précédentes, **caractérisée en ce que** lesdits moyens (40, 50) formant prolongateur et support comprennent un embout (40) apte à être rapporté sur ladite extrémité (208) dudit arbre (20) et à exercer sur les cames (18) montées sur ledit arbre un effort axial (F₅) de blocage en rotation desdites cames par adhérence.

4. Mécanique selon la revendication 3, **caractérisée en ce que** ledit embout (40) est solidaire en rotation de ladite extrémité (20B) dudit arbre (20).

5. Mécanique selon l'une des revendications 3 ou 4, **caractérisée en ce que** ledit embout (40) s'étend axialement jusqu'au niveau dudit second orifice (16B) dans lequel il est inséré, avec interposition d'un palier (60).

6. Mécanique selon l'une des revendications 1 ou 4, **caractérisée en ce que** lesdits moyens (40, 50) formant prolongateur et support comprennent un manchon (50) monté de façon amovible dans ledit second orifice (16B) et s'étendant en direction de ladite extrémité (20B) dudit arbre (20).

7. Mécanique selon la revendication 6, **caractérisée en ce que** ledit manchon (50) s'étend axialement jusqu'au niveau de ladite extrémité (20B) dudit arbre (20) qu'il entoure, avec interposition d'un palier (60).

8. Mécanique selon l'une des revendications 3 ou 4 et 6, **caractérisée en ce que** ledit manchon (50) s'étend axialement jusqu'au niveau dudit embout (40) qu'il entoure, avec interposition d'un palier (60).

9. Métier à tisser (M) équipé d'une mécanique d'armure (10) selon l'une des revendications précédentes.

10. Procédé d'assemblage d'une mécanique d'armure à cames pour métier à tisser, dans laquelle lesdites cames sont montées sur un arbre d'entraînement commun et pourvues de pistes de roulement de galets suiveurs, eux même montés sur des leviers oscillants, **caractérisé en ce qu'**il comprend des étapes consistant à:
- mettre en place ledit arbre d'entraînement (20) dans le bâti (16) de la mécanique (10);
- déplacer (F₃) au moins une came (18), selon une direction globalement perpendiculaire à un axe longitudinal (X₂₀-X'₂₀) dudit arbre et dans un volume (E) défini entre une extrémité libre (20B) dudit arbre et une partie monobloc (16D) dudit bâti, jusqu'à aligner sensiblement un alésage central (18C) de ladite came avec ledit arbre ;
- déplacer ladite came (F₄), selon une direction globalement parallèle audit axe longitudinal dudit arbre et dans un sens dirigé à l'opposé de ladite partie dudit bâti, jusqu'à entourer ledit arbre avec ladite came et
- installer de façon amovible des moyens (40, 50) formant prolongateur et support et reliant ladite extrémité (20B) à un orifice (16B) ménagé dans ladite partie dudit bâti.

## Claims

1. Cam shedding mechanism for a weaving machine, the said mechanism comprising a plurality of cams which are mounted on a common drive shaft and provided with rolling tracks for follower rollers which are themselves mounted on oscillating levers, the said drive shaft being supported by means of two openings which are made in two monobloc parts of the frame of the mechanism and through one of which the said shaft passes, **characterised in that** the said shaft (20) extends, from the said first opening (16A) and in the direction of the second opening (16B), over a length (L₂₀) which is less than the distance (D₁₆) between the said openings, while detachable means (40, 50) which form an extension piece and a support connect the end (20B) of the said shaft located between the said openings to the second opening and the difference (l_{E}) between the distance (D₁₆) between the said openings and the length (L₂₀) over which the said shaft extends between the said openings is greater than the width (l₁₈) of a cam (18).

2. Mechanism according to Claim 1, **characterised in that** the said means (40, 50) which form an extension piece and a support carry or form a bearing (60) for supporting the said end (20B) of the said shaft (20).

3. Mechanism according to one of the preceding claims, **characterised in that** the said means (40, 50) which form an extension piece and a support comprise an end piece (40) capable of being mounted on the said end (20B) of the said shaft (20) and of exerting on the cams (18) mounted on the said shaft an axial force (F₅) for rotationally locking the said cams by adherence.

4. Mechanism according to Claim 3, **characterised in that** the said end piece (40) is rotationally fixed to the said end (20B) of the said shaft (20).

5. Mechanism according to one of Claims 3 or 4, **characterised in that** the said end piece (40) extends axially as far as the level of the said second opening (16B), into which it is inserted with interposition of a bearing (60).

6. Mechanism according to one of Claims 1 or 4, **characterised in that** the said means (40, 50) which form an extension piece and a support comprise a sleeve (50) mounted detachably in the said second opening (16B) and extending in the direction of the said end (20B) of the said shaft (20).

7. Mechanism according to Claim 6, **characterised in that** the said sleeve (50) extends axially as far as the level of the said end (20B) of the said shaft (20), which it surrounds with interposition of a bearing (60).

8. Mechanism according to one of Claims 3 or 4 and 6, **characterised in that** the said sleeve (50) extends axially as far as the level of the said end piece (40), which it surrounds with interposition of a bearing (60).

9. Weaving machine (M) fitted with a shedding mechanism (10) according to one of the preceding claims.

10. Method for assembling a cam shedding mechanism for a weaving machine, in which mechanism the said cams are mounted on a common drive shaft and provided with rolling tracks for follower rollers which are themselves mounted on oscillating levers, **characterised in that** it comprises steps consisting in:
- putting in place the said drive shaft (20) in the frame (16) of the mechanism (10);
- moving (F₃) at least one cam (18), along a direction generally perpendicular to a longitudinal axis (X₂₀-X'₂₀) of the said shaft and in a volume (E) defined between a free end (20B) of the said shaft and a monobloc part (16D) of the said frame, until a central hole (18C) of the said cam is substantially aligned with the said shaft;
- moving the said cam (F₄), along a direction generally parallel to the said longitudinal axis of the said shaft and in a direction opposite the said part of the said frame, until the said shaft is surrounded by the said cam and
- detachably installing means (40, 50) which form an extension piece and a support and connect the said end (20B) to an opening (16B) made in the said part of the said frame.

## Patentansprüche

1. Nocken-Schaftmaschine für eine Webmaschine, wobei die Schaftmaschine mehrere Nocken umfasst, die auf einer gemeinsamen Antriebswelle montiert sind und mit Laufbahnen für Rollenfolger versehen sind, die selbst an den Schwinghebeln befestigt sind, wobei die Antriebswelle mittels zweier Öffnungen gelagert ist, die in zwei mit dem Gestell der Maschine einstückig verbundenen Teilen angeordnet sind und von denen eine von der Welle durchquert wird,
**dadurch gekennzeichnet, dass**
die Welle (20) sich von der ersten Öffnung (16A) und in Richtung der zweiten Öffnung (16B) über eine Länge (L₂₀) erstreckt, die kleiner als der Abstand (D₁₆) zwischen den zwei Öffnungen ist, wobei lösbare Mittel (40, 50), die ein Verlängerungs- und Lagerteil bilden, das zwischen den Öffnungen liegenden Ende (20B) der Welle mit der zweiten Öffnung verbinden, und dass die Differenz (l_{E}) zwischen dem Abstand (D₁₆) zwischen den Öffnungen und der Länge (L₂₀), über die sich die Welle zwischen den Öffnungen erstreckt, größer als die Breite (l₁₆) eines Nockens ist.

2. Schaftmaschine nach Anspruch 1, **dadurch gekennzeichnet, dass** die Verlängerungs- und Lagerteil bildenden Mittel (40, 50) ein Stützlager (60) für das Ende (20B) der Welle (20) tragen oder bilden.

3. Schaftmaschine nach einem der vorhergehenden Ansprüche, **dadurch gekennzeichnet, dass** die Verlängerungs- und Lagerteil bildenden Mittel (40, 50) einen Ansatz (40) umfassen, der geeignet ist, auf das Ende (20B) der Welle (20) aufgesetzt zu werden und auf die auf der Welle montierten Nocken (18) eine axiale Kraft (F₅) zur Arretierung der Nocken gegen Drehung durch Kraftschluss auszuüben.

4. Schaftmaschine nach Anspruch 3, **dadurch gekennzeichnet, dass** der Ansatz (40) drehfest mit dem Ende (20B) der Welle (20) verbunden ist.

5. Schaftmaschine nach einem der Ansprüche 3 oder 4, **dadurch gekennzeichnet, dass** der Ansatz (40) sich axial bis zur zweiten Öffnung (16B) erstreckt, in die er unter Zwischenschaltung eines Lagers (60) eingefügt ist.

6. Schaftmaschine nach einem der Ansprüche 1 oder 4, **dadurch gekennzeichnet, dass** die Verlängerungs- und Lagerteil bildenden Mittel (40, 50) eine Hülse (50) umfassen, die in lösbarer Weise in die zweite Öffnung (16B) eingesetzt ist und die sich in Richtung des Endes (20B) der Welle (20) erstreckt.

7. Schaftmaschine nach Anspruch 6, **dadurch gekennzeichnet, dass** die Hülse (50) sich axial bis zum Ende (20B) der Welle (20) erstreckt, das sie unter Zwischenschaltung eines Lagers (60) umgibt.

8. Schaftmaschine nach einem der Ansprüche 3 oder 4 und 6, **dadurch gekennzeichnet, dass** die Hülse (50) sich axial bis zum Ansatz (40) erstreckt, den sie unter Zwischenschaltung eines Lagers (60) umgibt.

9. Webmaschine (M), ausgerüstet mit einer Schaftmaschine (10) nach einem der vorherigen Ansprüche.

10. Verfahren zum Zusammensetzen einer Nocken-Schaftmaschine für eine Webmaschine, bei dem die Nocken auf einer gemeinsamen Antriebswelle montiert werden und mit Ablaufbahnen für Rollenfolger versehen sind, die ihrerseits an Schwinghebeln montiert sind, **dadurch gekennzeichnet dass** es Schritte umfasst, die darin bestehen;
- die Antriebswelle (20) in dem Gestell (16) der Maschine (10) in Stellung zu bringen;
- mindestens einen Nocken (18) in eine im wesentlichen senkrecht zu einer Längsachse (X₂₀-X'₂₀) der Welle und in einem Volumen E, das zwischen einem freien Ende (20B) der Welle und einem einstückig mit dem Gestell verbundenen Teil (16D)begrenzt ist, zu verschieben bis eine Mittelbohrung (18C) des Nockens im wesentlichen mit der Welle ausgerichtet ist;
- den Nocken (F₄) entsprechend einer im wesentlichen parallel zur Längsachse der Welle liegenden Richtung und in einem Richtungssinn entgegengesetzt zu dem Teil des Gestells zu verschieben, bis die Welle von dem Nocken umgeben ist und
- in lösbarer Weise verlängerungs- und Lagerteil bildende Mittel (40, 50) zu installieren und das Ende (20B) mit einer in dem Teil des Gestells eingearbeiteten Öffnung (16B) zu verbinden.
